# EUROPÄISCHE PATENTSCHRIFT

(11) **EP 4 067 028 B1**
(45) Veröffentlichungstag und Bekanntmachung des Hinweises auf die Patenterteilung: **04.12.2024**
(21) Anmeldenummer: 22163393.6
(22) Anmeldetag: 21.03.2022
(51) Int. Cl.: B27C 9/04, B27F 1/00, B27F 1/16, B27F 1/06

(54) **ZURICHTSTATION UND VORRICHTUNG MIT EINER ZURICHTSTATION**
FINISHING STATION AND DEVICE WITH A FINISHING STATION
POSTE DE DRESSAGE ET DISPOSITIF DOTÉ D'UN POSTE DE DRESSAGE

(30) Priorität: 31.03.2021 DE 102021108292; 31.03.2021 DE 202021101743 U
(43) Veröffentlichungstag der Anmeldung: 05.10.2022
(73) Patentinhaber: Junginger, Hans-Martin, 71540 Murrhardt (DE)
(72) Erfinder: Junginger, Hans-Martin, 71540 Murrhardt (DE)
(74) Vertreter: RPK Patentanwälte Reinhardt und Kaufmann Partnerschaft mbB

(56) Entgegenhaltungen:
- AT-A2- 505 211
- DE-A1- 1 800 470
- DE-A1- 3 046 319
- US-A1- 2003 024 363

## Beschreibung

Die Erfindung betrifft eine Zurichtstation für eine Vorrichtung zur Herstellung von aus Holz bestehenden, stab- oder plattenartigen, stirnseitig über Keilzinkenverbindungen zusammengesetzten Bauelementen sowie eine Frässtation für eine solche Zurichtstation, und eine Vorrichtung mit einer solchen Zurichtstation.

### Stand der Technik

Bei der Verarbeitung von üblicherweise stab- oder plattenartigen Hölzern sind bei den einer Vorrichtung zugeführten Hölzer in einer eingangsseitigen Zurichtstation regelmäßig Fehlbereiche mit nicht vorhersehbaren Längenabschnitten abzutrennen, womit Hölzer gleichen Querschnitts und üblicherweise abweichender Länge erzeugt werden. In die beiden Stirnseiten der Holzstangen werden Keilzinken gefräst, in die Leim aufgetragen wird, damit die gefrästen Holzstangen in einer der Zurichtstation nachgeordneten Presseinrichtung mit ihren Stirnseiten zu einem fortlaufenden Holzstrang gefügt und verpresst werden. An einem Ende des Holzstrangs werden dann Holzstangen einer gewünschten Länge abgetrennt, während am gegenüberliegenden Ende jeweils weitere Holzstangen mit keilgezinkten Stirnseiten angefügt werden. Das Zusammenpressen der keilgezinkten Holzstangen zu einem fortlaufenden Holzstrang findet statt. Das Material Holz stellt einerseits bei aus den zugeschnittenen keilgezinkten Hölzern gefertigten Produkten, beispielsweise Kanthölzern, Brettschichtholz oder Balkenschichtholz, einen großen Anteil des Gesamtpreises dar. Andererseits bestimmt der Durchsatz von Hölzern durch die Vorrichtung die Effizienz der Vorrichtung, wobei die notwendige Verpressung der Hölzer ein signifikanter Zeitfaktor ist, wobei hier bezüglich der Festigkeit und Qualität feste Vorgaben zu erfüllen sind.

Aus der AT 505 211 A2 ist eine zur Herstellung von stirnseitig über Keilzinkenverbindungen zusammengesetzten Hölzern bestimmte Vorrichtung bekannt. Die Vorrichtung besteht aus zwei Frässtationen, einer zum Fügen und Verprassen der Hölzer bestimmten Pressstation und Mitteln zum Vorschub der Hölzer bis zu der Pressstation. Die genannten Mittel zum Vorschub Überführen die Hölzer in die erste Frässtation und in die zweite Frässtation. Zudem überführen die Mittel zum Vorschub die beidseitig mit Keilzinkenprofilen versehenen Hölzer in die Pressstation. Die Geschwindigkeit, mit welcher die einzelnen Mittel zum Vorschub die Hölzer jeweils antreiben, ist unabhängig von der Geschwindigkeit, mit welcher die anderen Mitteln zum Vorschub die Hölzer antreiben, einstellbar.

Aus der DE 20 2020 105 783 U1 ist eine Presseinrichtung für eine Vorrichtung zur Herstellung von Holzsträngen aus verleimten keilgezinkten Hölzern bekannt. Die Vorrichtung umfasst einen Eingangsbereich, durch welchen die Hölzer zuführbar sind, und in dem eine Vorschubeinheit zum Bewegen der Hölzer in einer Vorschubrichtung angeordnet ist. Die Vorrichtung umfasst weiter aufeinanderfolgende Spann- und Presseinheiten, die zum Einspannen und Pressen eines aus wenigstens zwei stirnseitig mit Keilzinkenprofilen versehenen und beleimten Hölzern bestehenden Holzstrangs bestimmt sind. Wenigstens eine der Spann- und Presseinheiten ist in Vorschubrichtung sowie in deren Gegenrichtung verschiebbar angeordnet. Der Eingangsbereich umfasst zwei Spann- und Presseinheiten, denen in Vorschubrichtung die Vorschubeinheit folgt.

Aus der DE 20 54 807 A ist eine Endenbearbeitungsmaschine für ein- und zweiseitige Bearbeitung von Werkstücken in beliebigem Querschnitt bekannt. Hierbei wird eine oberhalb des Förderbandes angeordnete Bremsvorrichtung beschrieben, welche die Werkstücke gegen Mitnehmer und Auflagen des Förderbandes drückt und festhält, um die notwenige Haltekraft für die Bearbeitungsaggregate zu erzeugen. Die Bearbeitungsaggregate sind als Frässpindel, als Vorschlitzspindel oder als Ablängsäge ausgebildet. Die Bearbeitungsaggregate sind hintereinander angeordnet, des Weiteren umfasst die Endenbearbeitungsmaschine zwei Frässpindeln, welche an gegenüberliegenden Seiten des Förderbands angeordnet sind. Hierbei fräsen die Frässpindeln jeweils eine Stirnseite eines Werkstücks.

Aus der US 3 802 986 A ist eine Endbereitungslinie bekannt, welches eine Förderstrecke und eine Profilierstation umfasst. Die Profilierstation umfasst motorgetriebene rotierende Messer, die das Ende des Holzes während des Transports bearbeiten, um das Ende mit eine Nut und/oder einer Feder zu versehen. Unmittelbar stromabwärts von der Profilierstation befindet sich ein Applikator, der auf das Ende des Holzstücks, das durch ihn hindurchläuft, eine Beschichtung mit einer Klebstoffkomponente aufbringt.

Aus der DE 30 46 319 A1 ist eine Vorrichtung zum stirnseitigen Zusammenfügen von Leistenabschnitten unterschiedlicher Länge bekannt. Die Vorrichtung umfasst ein endlos umlaufendes Förderband mit quer zur Förderrichtung im Abstand zueinander angeordneten Mitnehmern. An beiden Seiten des Förderbandes, sind versetzt zueinander Keilzinkenfräs- und Beleimungsvorrichtungen angeordnet.

Wenigstens ein Querförderer ist oberhalb des Förderbandes angeordnet, welcher die Leistenabschnitte von einer Seite des Förderbands zur gegenüberliegenden Seite fördert.

Aus der US 5 617 910 A ist eine Vorrichtung zum Verbinden von Blöcken bekannt. Die zu verbindenden Blöcke werden einer Keilzinkenanlage auf einem intermittierend arbeitenden Zuführförderer zugeführt, auf dem sie Seite an Seite aufgereiht werden, wobei ein Ende an einem Anschlag anliegt. Die Blöcke werden dann zu einer ersten Fräse befördert, wo ein Keilzinken in ein Ende gefräst wird. Während der Stollenförderer die Blöcke weiter durch die Keilzinkenanlage bewegt, werden die ungefrästen Enden der Blöcke von einem Verschiebeförderer erfasst, der die Blöcke quer über das Transportband schiebt. Anschließend wird das andere Ende von einer zweiten Fräse bearbeitet.

Aus der EP 3 090 849 A1 ist eine Produktionslinie für längliche Holzwerkstücke bekannt, welche einen Eingangskettenförderer, eine Dreh- und Zuführeinrichtung, zwei Bearbeitungseinheiten, eine Hauptförderkette, einen Diagonalkettenförderer, zwei Hilfskettenförderer, einen Auslaufrotor, eine Winkelzuführeinheit, eine Zusammenbaueinheit, eine kontinuierliche Presse und eine Säge umfasst. Die Bearbeitung erfolgt kontinuierlich und synchron durch die gesamte Linie. Die in den Federspannvorrichtungen eingespannten länglichen Holzwerkstücke fahren an einer ersten Bearbeitungseinrichtung vorbei, die aus einer Gehrungssäge zum Ausrichten der Stirnkanten und aus Profilfräsern zum Einfräsen der Zähne in die ausgerichtete Stirnfläche besteht. Hierbei wird in der Bearbeitungseinrichtung jeweils ein Holzwerkstück an seiner Stirnseite bearbeitet.

### Offenbarung der Erfindung

Die Aufgabe der Erfindung ist es, eine Zurichtstation zu schaffen, die einen verbesserten Durchsatz an gefrästen Hölzern erlaubt.

Eine weitere Aufgabe der Erfindung ist die Schaffung einer Vorrichtung mit verbessertem Durchsatz mit einer solchen Zurichtstation.

Die Aufgaben werden durch die Merkmale der unabhängigen Ansprüche gelöst. Günstige Ausgestaltungen und Vorteile der Erfindung ergeben sich aus den weiteren Ansprüchen, der Beschreibung und der Zeichnung.

Die in den Patentansprüchen einzeln aufgeführten Merkmale sind in technologisch sinnvoller Weise miteinander kombinierbar und können durch erläuternde Sachverhalte aus der Beschreibung und durch Details aus den Figuren ergänzt werden, wobei weitere Ausführungsvarianten der Erfindung aufgezeigt werden.

Die Erfindung geht aus von einer Zurichtstation für eine Vorrichtung zur Herstellung von aus Holz bestehenden, stab- oder plattenartigen, stirnseitig über Keilzinkenverbindungen zusammengesetzten Bauelementen. Die Zurichtstation umfasst wenigstens eine erste und wenigstens eine zweite Frässtation, die jeweils in einer Vorschubrichtung voneinander beabstandet sind und zum Erstellen stirnseitiger Keilzinkenprofile an den beiden Enden einzelner zu verbindender Hölzer eingerichtet sind. Weiter umfasst die Zurichtstation Mittel zum Vorschub der einzelnen zu verarbeitenden Hölzer in einer Vorschubrichtung zumindest zur ersten der beiden Frässtationen, quer zur Vorschubrichtung zwischen der wenigstens einer ersten und wenigstens einer zweiten Frässtation und weg von der wenigstens einen zweiten Frässtation.

Es wird vorgeschlagen, dass jede der Frässtationen jeweils hergerichtet ist, um an der jeweiligen Frässtation synchron und gleichzeitig stirnseitige Keilzinkenprofile an wenigstens zwei, mit ihrer Längserstreckung parallel zueinander ausgerichteten einzelnen Hölzern auszubilden.

Hierbei weisen die Frässtationen jeweils wenigstens eine Spanneinheit auf, mit der die einzelnen Hölzer vor der jeweiligen Frässtation jeweils separat fixierbar sind.

Vor jeder der Frässtationen sind Anschlagmittel angeordnet, an denen die Hölzer in Vorschubrichtung des Querförderers vor dem Fräsen mit ihren Längskanten zur Anlage gebracht werden und die Stirnkante jedes der Hölzer an der jeweiligen Frässtation an einer Anschlagkante ausgerichtet wird, so dass die Längskante und die Stirnkante der Hölzer unter einem wohldefinierten Winkel zueinander stehen. Vorteilhaft werden mehrere Hölzer gleichzeitig und synchron an einer einzigen Frässtation bearbeitet.

Die Hölzer können während des Fräsvorgangs stabil in ihrer Position an den Fräsersätzen gehalten werden. Damit können Toleranzen der Hölzer ausgeglichen werden, was ein Vorhobeln der Hölzer erspart. Die Anschlagkante, an der die Längsseite des jeweiligen Holzes ausgerichtet wird, dient als eine Nulllinie für die Ausrichtung der Hölzer wie auch eine Anschlagkante für die Stirnseite des jeweiligen Holzes als Nulllinie für die Stirnseite dient. Vorteilhaft kann diese Anschlagkante eine Tischseite der Fördermittel zwischen den Frässtationen in der Zurichtstation sein.

Die einzelnen Hölzer sind insbesondere mit ihren Seitenkanten parallel zu einer definierten Anschlagskante ausgerichtet, und damit vorteilhaft auch parallel zueinander ausgerichtet. Ferner ist die Stirnkante jedes Holzes an der Frässtation an einer Anschlagskante ausgerichtet, so dass die Längskante und die Stirnkante unter einem wohldefinierten Winkel zueinander stehen. Vorteilhaft ist die Stirnkante senkrecht zur Längskante ausgerichtet. Beim späteren Verpressen der Hölzer zu einem Holzstrang können die einzelnen Hölzer sauber und verlustarm gefügt und verpresst werden. Grundsätzlich ist auch ein vom rechten Winkel abweichender Winkel zwischen Stirnkante und Längskante möglich, so dass zwei aneinanderzufügende einzelne Hölzer zumindest eine komplementär zur Längsseite geneigte Stirnseite aufweisen und so einfach zu verpressen sind.

Die parallele Verarbeitung einzelner Hölzer in der Zurichtstation erlaubt eine exakte Ausrichtung der Seitenkanten jedes der einzelnen Hölzer zueinander und eine exakte und reproduzierbare Einstellung des Winkels zwischen der jeweiligen Stirnseite und Längsseite. Damit kann Ausschuss reduziert werden und das Pressergebnis in einer anschließenden Pressstation verbessert werden.

Vorteilhaft kann der Durchsatz durch die Zurichtstation bei der gleichzeitigen Fräsung wenigstens zweier einzelner Hölzer an jeweils einer Frässtation mindestens verdoppelt werden. Vorteilhaft kann die Zurichtstation als Taktkettenanlage ausgebildet sein, welche Hölzer in festgelegten Arbeitstakten verarbeitet. Optional kann die Zurichtstation auch ohne Taktkettenbetrieb vorgesehen sein.

Nach einer günstigen Ausgestaltung der Zurichtstation kann in der wenigstens ersten und in der wenigstens zweiten Frässtation jeweils ein Fräsaggregat angeordnet sein, mit dem wenigstens zwei Hölzer stirnseitig synchron und gleichzeitig fräsbar sind. Optional kann in einer oder mehreren der Frässtationen auch mehr als ein Fräsaggregat vorgesehen sein.

Das Fräsaggregat kann so ausgelegt sein, dass ein Fräsersatz des Fräsaggregats in einer Breite vorgesehen ist, welche mindestens dem Doppelten der Breite der Hölzer entspricht, die in der Zurichtstation zugerichtet werden. Üblicherweise sind Fräsaggregate auf bestimmte maximale Breiten von Einzel-Hölzern ausgelegt, die gefräst werden sollen. Vorteilhaft kann eine derartige Anordnung entsprechend verbreitert werden. Zusätzlich oder alternativ kann ein Fräsaggregat mehrere Fräsersätze aufweisen, welche auf maximale Breiten von Einzel-Hölzern ausgelegt sind, wobei die Fräsersätze die korrespondierenden Hölzer synchron bearbeiten. Des Weiteren kann das Fräsaggregat mehrere Fräsersätze aufweisen, welche in einer Breite vorgesehen sind, welche mindestens dem Doppelten der Breite der Hölzer entspricht.

Nach einer günstigen Ausgestaltung der Zurichtstation kann wenigstens eines der Fräsaggregate wenigstens zwei Fräsersätze aufweisen, mit denen wenigstens zwei Hölzer synchron und gleichzeitig stirnseitig fräsbar sind. Vorteilhaft können die Fräsersätze zum Fräsen synchron bewegt werden, beispielsweise von oben nach unten oder umgekehrt.

Die Hölzer können längliche Elemente, wie etwa Latten, Bretter, Bohlen, Kanthölzer oder dergleichen sein.

Nach einer günstigen Ausgestaltung der Zurichtstation kann wenigstens eines der Fräsaggregate einen gemeinsamen Antrieb für wenigstens zwei Fräsersätze des jeweiligen Fräsaggregats aufweisen. Vorteilhaft können die Fräsersätze mittels eines gemeinsamen Antriebs oder Vorschubs, beispielsweise einer gemeinsamen Welle oder dergleichen, synchron bewegt werden.

Nach einer günstigen Ausgestaltung der Zurichtstation kann an oder benachbart zu der wenigstens ersten und/oder wenigstens zweiten Frässtation eine Einrichtung zum Leimauftrag auf wenigstens eines der beiden gefrästen Keilzinkenprofile der beiden Hölzer vorgesehen sein. Günstigerweise kann bei einem späteren Pressvorgang der Hölzer eine stabile und dauerhafte Klebeverbindung erreicht werden.

Nach einem weiteren Aspekt der Erfindung wird eine Frässtation vorgeschlagen für eine Zurichtstation, mit einem Fräsaggregat, das hergerichtet ist, um stirnseitige Keilzinkenprofile synchron an wenigstens zwei mit ihrer Längserstreckung parallel zueinander ausgerichteten Hölzern auszubilden. Die Hölzer sind insbesondere mit ihren Seitenkanten parallel zueinander ausgerichtet.

Hierbei weisen die Frässtationen jeweils wenigstens eine Spanneinheit auf, mit der die einzelnen Hölzer vor der jeweiligen Frässtation jeweils separat fixierbar sind.

Vor jeder der Frässtationen sind Anschlagmittel angeordnet, an denen die Hölzer in Vorschubrichtung des Querförderers vor dem Fräsen mit ihren Längskanten zur Anlage gebracht werden und die Stirnkante jedes der Hölzer an der jeweiligen Frässtation an einer Anschlagkante ausgerichtet wird, so dass die Längskante und die Stirnkante der Hölzer unter einem wohldefinierten Winkel zueinander stehen.

Die Hölzer können während des Fräsvorgangs stabil in ihrer Position an den Fräsersätzen gehalten werden. Damit können Toleranzen der Hölzer ausgeglichen werden, was ein Vorhobeln der Hölzer erspart. Die Anschlagkante, an der die Längsseite des jeweiligen Holzes ausgerichtet wird, dient als eine Nulllinie für die Ausrichtung der Hölzer wie auch eine Anschlagkante für die Stirnseite des jeweiligen Holzes als Nulllinie für die Stirnseite dient. Vorteilhaft kann diese Anschlagkante eine Tischseite der Fördermittel zwischen den Frässtationen in der Zurichtstation sein.

Vorteilhaft erlaubt die Frässtation einen erhöhten Durchsatz an Hölzern in einer Zurichtstation.

Nach einem weiteren Aspekt der Erfindung wird eine Vorrichtung vorgeschlagen zur Herstellung von aus Holz bestehenden, stab- oder plattenartigen, stirnseitig über Keilzinkenverbindungen zusammengesetzten Bauelementen, Die Vorrichtung weist eine Zurichtstation mit wenigstens einer ersten und wenigstens einer zweiten, in einer Vorschubrichtung voneinander beabstandeten, zum Erstellen stirnseitiger Keilzinkenprofile an den beiden Enden zu verbindender einzelnen Hölzern eingerichteten Frässtationen. Die Vorrichtung weist eine zum stirnseitigen Fügen und Verpressen der stirnseits mit Keilzinkenprofilen versehenen einzelnen Hölzern bestimmte Pressstation auf. Ferner weist die Vorrichtung Mittel zum Vorschub der zu verarbeitenden einzelnen Hölzer ausgehend von einer Eingangsseite über die Zurichtstation bis zu der Pressstation auf. Die wenigstens erste und die wenigstens zweite Frässtation sind jeweils hergerichtet, um an der jeweiligen Frässtation synchron an wenigstens zwei einzelnen, mit ihrer Längserstreckung parallel zueinander ausgerichteten Hölzern gleichzeitig stirnseitige Keilzinkenprofile auszubilden.

Hierbei weisen die Frässtationen jeweils wenigstens eine Spanneinheit auf, mit der die einzelnen Hölzer vor der jeweiligen Frässtation jeweils separat fixierbar sind.

Vor jeder der Frässtationen sind Anschlagmittel angeordnet, an denen die Hölzer in Vorschubrichtung des Querförderers vor dem Fräsen mit ihren Längskanten zur Anlage gebracht werden und die Stirnkante jedes der Hölzer an der jeweiligen Frässtation an einer Anschlagkante ausgerichtet wird, so dass die Längskante und die Stirnkante der Hölzer unter einem wohldefinierten Winkel zueinander stehen.

Die Hölzer können während des Fräsvorgangs stabil in ihrer Position an den Fräsersätzen gehalten werden. Damit können Toleranzen der Hölzer ausgeglichen werden, was ein Vorhobeln der Hölzer erspart. Die Anschlagkante, an der die Längsseite des jeweiligen Holzes ausgerichtet wird, dient als eine Nulllinie für die Ausrichtung der Hölzer wie auch eine Anschlagkante für die Stirnseite des jeweiligen Holzes als Nulllinie für die Stirnseite dient. Vorteilhaft kann diese Anschlagkante eine Tischseite der Fördermittel zwischen den Frässtationen in der Zurichtstation sein.

Die Hölzer sind insbesondere mit ihren Seitenkanten parallel zueinander ausgerichtet.

Vorteilhaft kann der Durchsatz durch die Vorrichtung durch den erhöhten Durchsatz durch die Zurichtstation mindestens verdoppelt werden. Vorteilhaft kann die Zurichtstation als Taktkettenanlage ausgebildet sein, welche einzelne Hölzer in festgelegten Arbeitstakten verarbeitet. Günstigerweise kann eingangsseitig eine Kappsäge vorgesehen sein, welche die Hölzer an Defektstellen trennt. Zweckmäßigerweise ist zwischen Kappsäge und der ersten Frässtation ein Speicherbereich vorgesehen, um ausreichend Hölzer für einen erhöhten Durchsatz in der Zurichtstation bereitzuhalten. Der Speicherbereich kann beispielsweise als Querförderer für Hölzer ausgebildet sein.

Nach einer günstigen Ausgestaltung der Vorrichtung kann in der wenigstens ersten und in der wenigstens zweiten Frässtation jeweils ein Fräsaggregat angeordnet sein, mit dem wenigstens zwei Hölzer stirnseitig synchron fräsbar sind. Das Fräsaggregat kann so ausgelegt sein, dass ein Fräsersatz des Fräsaggregats in einer Breite vorgesehen ist, welche mindestens dem Doppelten der Breite der Hölzer entspricht, die in der Zurichtstation zugerichtet werden.

Dadurch können mit einem Fräsersatz des Fräsaggregats wenigstens zwei Hölzer bearbeitet werden. Alternativ kann das Fräsaggregat wenigstens zwei Fräsersätze aufweisen.

Üblicherweise sind Fräsaggregate auf bestimmte maximale Breiten von Einzel-Hölzern ausgelegt, die gefräst werden sollen. Vorteilhaft kann eine derartige Anordnung entsprechend verbreitert werden.

Nach einer günstigen Ausgestaltung der Vorrichtung kann wenigstens eines der Fräsaggregate wenigstens zwei Fräsersätze aufweisen, mit denen wenigstens zwei parallel zueinander angeordnete Hölzer stirnseitig fräsbar sind. Vorteilhaft können die Fräsersätze synchron bewegt werden.

Nach einer günstigen Ausgestaltung der Vorrichtung kann wenigstens eines der Fräsaggregate einen gemeinsamen Antrieb für wenigstens zwei Fräsersätze des jeweiligen Fräsaggregats aufweisen. Vorteilhaft können die Fräsersätze mittels einer gemeinsamen Welle synchron bewegt werden.

Beispielsweise kann das Fräsaggregat eine antreibbare Riemenscheibe aufweisen, von dem zu jeder Seite ein Wellenende in axialer Richtung herausragt, an dem jeweils ein Fräsersatz angeordnet ist. Ebenso kann eine solche Ringscheibe seitlich an einer Welle angeordnet sein und die Fräsersätze von einer Seite auf die Welle montiert sein, wobei die Fräsersätze günstigerweise durch Zwischenringe voneinander beabstandet sein können. Die Fräser können auch direkt von einem Motor angetrieben sein.

Nach einer günstigen Ausgestaltung der Vorrichtung können wenigstens die Mittel zum Vorschub der einzelnen zu verarbeitenden Hölzer als Taktkettenanlage ausgebildet sein. Der erhöhte Durchsatz an Hölzern kann im geeigneten Takt durch die Vorrichtung zur Pressstation bewegt werden.

Eine vorteilhafte Pressstation ist in der DE 202020105783 U1 beschrieben und erlaubt einen besonders hohen Durchsatz mit hoher Qualität der Verbindungsbereiche zwischen den Hölzern. Andere Arten von Pressstationen, beispielsweise mit kontinuierlicher Förderung der Hölzer, sind ebenso denkbar.

### Zeichnung

Weitere Vorteile ergeben sich aus der folgenden Zeichnungsbeschreibung. In den

Figuren sind Ausführungsbeispiele der Erfindung dargestellt. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen beispielhaft in schematischer Darstellung:
- Fig. 1: als Blockdiagramm ein Ausführungsbeispiel einer Vorrichtung zur Herstellung von aus Holz bestehenden, stab- oder plattenartigen, stirnseitig über Keilzinkenverbindungen zusammengesetzten Bauelementen nach einem Ausführungsbeispiel der Erfindung mit einer Kappsäge, einer Zurichtstation mit zwei Frässtationen und einer Pressstation;
- Fig. 2: in Draufsicht eine Zurichtstation nach einem Ausführungsbeispiel der Erfindung mit einer ersten und zweiten Frässtation, mit Querförderer und Längsförderern;
- Fig. 3: einen ersten Verfahrensschritt beim Transfer zweier Hölzer von einer Kappsäge zu der ersten Frässtation der Zurichtstation aus Figur 2, bei dem die Hölzer mit einem Querförderer zur ersten Frässtation bewegt werden;
- Fig. 4: einen weiteren Verfahrensschritt beim Transfer der Hölzer von der ersten Frässtation der Zurichtstation aus Figur 2 nach dem Fräsen der ersten Strinseite der Hölzer zur zweiten Frässtation;
- Fig. 5: einen weiteren Verfahrensschritt beim Transfer der fertig gefrästen Hölzer von der zweiten Frässtation der Zurichtstation aus Figur 2 Richtung Pressstation;
- Fig. 6: eine Vorderansicht einer Frässtation mit zwei Fräsersätzen am Fräsaggregat nach einem Ausführungsbeispiel der Erfindung;
- Fig. 7: eine Vorderansicht einer Frässtation mit einem Fräsersatz am Fräsaggregat nach einem Ausführungsbeispiel der Erfindung.

### Ausführungsform der Erfindung

In den Figuren sind gleichartige oder gleichwirkende Komponenten mit gleichen Bezugszeichen beziffert. Die Figuren zeigen lediglich Beispiele und sind nicht beschränkend zu verstehen.

Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, eine besondere Ausführungsform zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Im Folgenden verwendete Richtungsterminologie mit Begriffen wie "links", "rechts", "oben", "unten", "davor" "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

Figur 1 zeigt als Blockdiagramm ein Ausführungsbeispiel einer Vorrichtung 200 zur Herstellung von aus Holz bestehenden, stab- oder plattenartigen, stirnseitig über Keilzinkenverbindungen zusammengesetzten Bauelementen nach einem Ausführungsbeispiel der Erfindung mit einer Kappsäge 230, einer Zurichtstation 100 mit zwei Frässtationen 110, 140 und einer Pressstation 240. Figur 2 zeigt die Zurichtstation 100 in Draufsicht im Detail. Die beiden Figuren sind im Folgenden gemeinsam beschrieben.

Mit der Kappsäge 230 werden defektbehaftete Bereiche von einzelnen Hölzern abgetrennt, welche der Zurichtstation 100 zuzuführen sind. Dadurch werden Hölzer 12, 14 unterschiedlicher Länge, je nach Lage eines Defekts, erzeugt. In den Frässtationen 110, 140 werden die einzelnen Hölzer 12, 14 an ihren beiden Stirnseiten gefräst, so dass Keilzinken gebildet werden, gegebenenfalls mit Leim versehen und in der Pressstation 240 zu einem Bauelement aus stirnseitig zusammengepressten und verleimten Hölzern 12, 14 zusammengefügt.

Die Hölzer 12, 14 gelangen nach der Bearbeitung mit der Kappsäge 230 auf einen Querförderer 212, der sich in Segmenten zwischen der Kappsäge 230 und der Pressstation 240 erstreckt. Zwischen Segmenten des Querförderers 212 ist ein Längsförderer 216 angeordnet, der zwischen den Frässtationen 110, 140 angeordnet ist. Auf dem Querförderer 212 ist eine Vorschubrichtung 202 und auf dem Längsförderer 216 ist eine Vorschubrichtung 206 vorgesehen, die senkrecht zur Vorschubrichtung 202 gerichtet ist. Auf dem Querförderer 212 sind die einzelnen Hölzer 12, 14 mit ihrer Längserstreckung 16 senkrecht zur Vorschubrichtung 202 des Querförderers 212 angeordnet.

Der Querförderer 212 weist entsprechende Fördermittel zum Bewegen der Hölzer 12, 14 auf, beispielsweise Ketten oder Rollen oder dergleichen, die einen Transporttisch bilden, der durch Tischkanten 106 und 108 begrenzt ist. Die Tischseite 106, 108 der jeweiligen Frässtation 110, 140 dient als Anschlag zum Ausrichten der Stirnseiten der Hölzer 12, 14, so dass die Stirnseiten und die Längsseiten exakt ausgerichtet und ein definierter, vorzugsweise senkrechter, Winkel zwischen Stirnseite und Längsseite jedes Holzes 12, 14 eingestellt ist. Es können auch andere Mittel zum Ausrichten der Hölzer 12, 14 eingesetzt werden, solange diese geeignet sind, die Hölzer 12, 14 reproduzierbar gleich auszurichten. Dies erleichtert das spätere Zusammenpressen der Hölzer 12, 14 in der nachfolgenden Pressstation 240 an ihren Stirnseiten.

Auf dem Längsförderer 216 werden die Hölzer 12, 14 in Richtung ihrer Längserstreckung 16 transportiert, d.h. die Längserstreckung 16 ist parallel zur Vorschubrichtung 206 des Längsförderers 216.

Vor jeder der Frässtationen 110, 140 sind Anschlagmittel (nicht dargestellt) angeordnet, mit denen die Hölzer 12, 14 in Vorschubrichtung 202 des Querförderers 212 mit ihrer Längsseite zur Anlage gebracht werden, bevor diese mit ihrer der jeweiligen Frässtation 110, 140jeweils zugewandten Stirnseite gefräst werden. Hierbei sind die dargestellten Frässtation 110, 140 jeweils hergerichtet sind, um synchron an wenigstens zwei einzelnen, mit ihrer Längserstreckung 16 parallel zueinander ausgerichteten Hölzern 12, 14 stirnseitige Keilzinkenprofile auszubilden.

Vor jeder der Frässtationen 110, 140 sind Längsfördereinheiten 214, 218 angeordnet, mit denen die Hölzer 12, 14 an die jeweilige Frässtation 110, 140 zur Bearbeitung herangefahren werden können. Alternativ oder zusätzlich kann auch vorgesehen sein, dass das Fräsaggregat der jeweiligen Frässtation 110, 140 an die Hölzer 12, 14 herangefahren werden kann, was in Figur 2 durch einen Richtungspfeil 204 angedeutet ist.

Der Längsförderer 216 kann in üblicher Weise mittels einer Rollenbahn realisiert sein und der Querförderer 212 mit Rollen, Bändern, Ketten und dergleichen.

Die an die Zurichtstation 100 anschließende Pressstation 240 weist einen Eingangsbereich 242 auf, durch welchen die Hölzer 12, 14 durch den Querförderer 212 zugeführt werden können. Die Hölzer 12, 14 werden dort stirnseitig zusammengepresst und in Transportrichtung 252 transportiert.

Die Figuren 3 bis 5 zeigen verschiedene Phasen der Bewegung von Hölzern 12, 14 in der Zurichtstation 100 der Figur 2. Die Hölzer 12, 14 sind im dargestellten Ausführungsbeispiel gleich lang, sie können auch unterschiedlich lang ausgebildet sein. Des Weiteren können auch mehr als zwei einzelne Hölzer pro Frässtation 110, 140 synchron mit dem dort vorhandenen Fräsaggregat 120 (Figuren 3-7) gefräst werden.

Figur 3 zeigt einen ersten Verfahrensschritt beim Transfer zweier einzelner Hölzer von einer Kappsäge 230 zu der ersten Frässtation 110, bei dem die Hölzer 12, 14 mit dem Querförderer 212 mit ihren Stirnseiten entlang der Tischkante 106 zur ersten Frässtation 110 bewegt worden sind und im Arbeitsbereich der Frässtation 110 angelangt sind. Dort werden die zwei Hölzer 12, 14 ausgerichtet gestoppt, jedes mit jeweils einem separaten Spannmittel 112, 114 gespannt und mit jeweils einem Fräsersatz 122, 124 des Fräsaggregats 120 synchron gefräst. In der Zwischenzeit werden weitere Hölzer 12, 14 von der Kappsäge 230 behandelt angeliefert.

In einem alternativen nicht dargestellten Ausführungsbeispiel kann die Frässtation 110 ein des Fräsaggregat 120 mit einem Fräsersatz 122. aufweisen, welches in einer Breite vorgesehen ist, welche mindestens dem Doppelten der Breite der Hölzer entspricht, die in der Zurichtstation 100 zugerichtet werden. Dadurch können mit einem Fräsersatz 122 zwei Stirnseiten von zwei Hölzern 12, 14 synchron gefräst werden.

Figur 4 zeigt einen weiteren Verfahrensschritt nach dem Entfernen der einseitig gefrästen Hölzer 12, 14 von der ersten Frässtation 110 beim Transfer der einseitig gefrästen Hölzer 12, 14 mittels des Längsförderers 216 auf die Seite der zweiten Fräserstation 140, so dass auch die gegenüberliegende Stirnseite der Hölzer 12, 14 bearbeitet werden kann. Die neuen, ungefrästen Hölzer 12, 14 werden mit ihren Stirnseiten entlang der Tischkante 106 an die erste Frässtation 110 herangeführt, während die einseitig gefrästen Hölzer 12, 14 bis zur gegenüberliegenden Tischkante 108 bewegt und daran entlang bis zur zweiten Frässtation 140 bewegt werden. Dort werden die zwei Hölzer 12, 14 ausgerichtet gestoppt, jedes mit jeweils einem separaten Spannmittel 142, 144 gespannt, um dort gefräst zu werden.

Figur 5 zeigt einen weiteren Verfahrensschritt, bei dem die an beiden Stirnseiten fertig gefrästen Hölzer 12, 14 mit dem Querförderer 212 von der zweiten Frässtation 140 in Richtung der Pressstation 240 (Figur 1) bewegt werden. Währenddessen wird das einseitig gefräste nächste Paar Hölzer 12, 14 über den Längsförderer 216 von der Seite des ersten Frässtation 110 zur Seite der zweiten Frässtation 140 bewegt, während ungefräste Hölzer mit dem Querförderer 212 Richtung erster Frässtation 110 bewegt wird. Da die in der Figur untere Stirnseite der Hölzer 12, 14 zuletzt gefräst wurde und diese Seite der Hölzer 12, 14 zuletzt exakt ausgerichtet ist, erfolgt das Pressen und der Vorschub in der folgenden Pressstation 240, wie in Figur 1 gezeigt, in der Figur nach unten auf die Seite, auf der die letzte Frässtation 140 der Zurichtstation 100 angeordnet ist.

Figur 6 zeigt eine Vorderansicht der Frässtation 110 mit zwei Fräsersätzen 122, 124 am Fräsaggregat 120 nach einem Ausführungsbeispiel der Erfindung. Das Fräsaggregat 120 kann beide Fräsersätze 122, 124 synchron über eine einzige Welle bewegen, beispielsweise von oben nach unten.

Figur 7 zeigt eine Vorderansicht der Frässtation 110 mit einem einzigen Fräsersatz 126 am Fräsaggregat 126 nach einem weiteren Ausführungsbeispiel der Erfindung. Der Fräsersatz 126 ist mindestens so breit, vorzugsweise breiter, als die Stirnseiten zweier nebeneinanderliegende Hölzer, in welche an der Frässtation 110 Keilzinken gefräst werden sollen. Die Hölzer können synchron mit dem Fräsersatz 126 bearbeitet werden.

### Bezugszeichen

- 12: Holz
- 14: Holz
- 16: Längserstreckung
- 100: Zurichtstation
- 102: Eingangsseite
- 110: Frässtation
- 112: Spanneinheit
- 114: Spanneinheit
- 120: Fräsaggregat
- 122: Fräsersatz
- 124: Fräsersatz
- 140: Frässtation
- 142: Spanneinheit
- 144: Spanneinheit
- 150: Fräsaggregat
- 152: Fräsersatz
- 154: Fräsersatz
- 200: Vorrichtung
- 202: Vorschubrichtung
- 204: Richtungspfeil
- 206: Vorschubrichtung
- 212: Mittel
- 214: Mittel
- 216: Mittel
- 218: Mittel
- 230: Kappsäge
- 240: Pressstation
- 242: Eingangsbereich
- 252: Transportrichtung

## Patentansprüche

1. Zurichtstation (100) für eine Vorrichtung (200) zur Herstellung von aus Holz bestehenden, stab- oder plattenartigen, stirnseitig über Keilzinkenverbindungen zusammengesetzten Bauelementen,
mit wenigstens einer ersten und wenigstens einer zweiten Frässtation (110, 140), die jeweils in einer Vorschubrichtung (202) voneinander beabstandet sind und zum Erstellen stirnseitiger Keilzinkenprofile an den beiden Enden zu verbindender Hölzer (12, 14) eingerichtet sind,
mit Mitteln (212, 214, 216, 218) zum Vorschub der zu verarbeitenden Hölzer (12, 14) in einer Vorschubrichtung (202) zumindest zur ersten der beiden Frässtationen (110, 140), quer zur Vorschubrichtung (202) zwischen den beiden Frässtationen (110, 140) und weg von der wenigstens einen zweiten Frässtation (110, 140),
**dadurch gekennzeichnet, dass**
die wenigstens erste und die wenigstens zweite Frässtation (110, 140) jeweils hergerichtet sind, um an der jeweiligen Frässtation (110, 140) synchron und gleichzeitig an wenigstens zwei einzelnen, mit ihrer Längserstreckung (16) parallel zueinander ausgerichteten Hölzern (12, 14) stirnseitige Keilzinkenprofile auszubilden,
wobei wenigstens eine Spanneinheit (112, 114, 142, 144) aufweisen, mit der die einzelnen Hölzer (12, 14) vor der jeweiligen Frässtation (110, 140) jeweils separat fixierbar sind,
wobei vor jeder der Frässtationen (110, 140) Anschlagmittel angeordnet sind, an denen die Hölzer (12, 14) in Vorschubrichtung (202) des Querförderers (212) vor dem Fräsen mit ihren Längskanten zur Anlage gebracht werden und die Stirnkante jedes der Hölzer (12, 14) an der jeweiligen Frässtation (110, 140) an einer Anschlagkante ausgerichtet wird, so dass die Längskante und die Stirnkante der Hölzer (12, 14) unter einem wohldefinierten Winkel zueinander stehen.

2. Zurichtstation nach Anspruch 1, **dadurch gekennzeichnet, dass** in der wenigstens ersten und in der wenigstens zweiten Frässtation (110, 140) jeweils ein Fräsaggregat (120, 150) angeordnet ist, mit dem wenigstens zwei Hölzer (12, 14) stirnseitig synchron fräsbar sind.

3. Zurichtstation nach Anspruch 1 oder 2, **dadurch gekennzeichnet, dass** wenigstens eines der Fräsaggregate (120, 150) wenigstens zwei Fräsersätze (122, 124, 152, 154) aufweist, mit denen wenigstens zwei Hölzer (12, 14) stirnseitig synchron fräsbar sind.

4. Zurichtstation nach Anspruch 3, **dadurch gekennzeichnet, dass** wenigstens eines der Fräsaggregate (120, 150) einen gemeinsamen Antrieb für wenigstens zwei Fräsersätze (122, 124, 152, 154) des jeweiligen Fräsaggregats (120, 150) aufweist.

5. Zurichtstation nach einem der vorhergehenden Ansprüche, **dadurch gekennzeichnet, dass** an oder benachbart zu der wenigstens ersten und/oder wenigstens zweiten Frässtation (110, 140) eine Einrichtung zum Leimauftrag auf wenigstens eines der beiden gefrästen Keilzinkenprofile der beiden Hölzer (12, 14) vorgesehen ist.

6. Frässtation (110, 140) für eine Zurichtstation nach einem der vorhergehenden Ansprüche, **gekennzeichnet durch** ein Fräsaggregat (120, 150), das hergerichtet ist, um stirnseitige Keilzinkenprofile synchron an wenigstens zwei einzelnen, mit ihrer Längserstreckung (16) parallel zueinander ausgerichteten Hölzern (12, 14) auszubilden,
wobei wenigstens eine Spanneinheit (112, 114, 142, 144) aufweisen, mit der die einzelnen Hölzer (12, 14) vor der jeweiligen Frässtation (110, 140) jeweils separat fixierbar sind,
wobei vor jeder der Frässtationen (110, 140) Anschlagmittel angeordnet sind, an denen die Hölzer (12, 14) in Vorschubrichtung (202) des Querförderers (212) vor dem Fräsen mit ihren Längskanten zur Anlage gebracht werden und die Stirnkante jedes der Hölzer (12, 14) an der jeweiligen Frässtation (110, 140) an einer Anschlagkante ausgerichtet wird, so dass die Längskante und die Stirnkante der Hölzer (12, 14) unter einem wohldefinierten Winkel zueinander stehen.

7. Vorrichtung (200) zur Herstellung von aus Holz bestehenden, stab- oder plattenartigen, stirnseitig über Keilzinkenverbindungen zusammengesetzten Bauelementen,
mit einer Zurichtstation (100) mit wenigstens einer ersten und wenigstens einer zweiten, in einer Vorschubrichtung (202) voneinander beabstandeten, zum Erstellen stirnseitiger Keilzinkenprofile an den beiden Enden zu verbindender wenigstens einer ersten und wenigstens einer zweiten Hölzern (12, 14) eingerichteten Frässtation (110, 140),
mit einer zum stirnseitigen Fügen und Verpressen der stirnseits mit Keilzinkenprofilen versehenen einzelnen Hölzer (12, 14) bestimmten Pressstation (240) und
mit Mitteln (212, 214, 216, 218) zum Vorschub der einzelnen zu verarbeitenden Hölzer (12, 14) ausgehend von einer Eingangsseite (102) über die Zurichtstation (100) bis zu der Pressstation (240),
**dadurch gekennzeichnet, dass**
die wenigstens erste und die wenigstens zweite Frässtation (110, 140) jeweils hergerichtet sind, um an der jeweiligen Frässtation (110, 140) synchron und gleichzeitig an wenigstens zwei einzelnen, mit ihrer Längserstreckung (16) parallel zueinander ausgerichteten Hölzern (12, 14) stirnseitige Keilzinkenprofile auszubilden,
wobei wenigstens eine Spanneinheit (112, 114, 142, 144) aufweisen, mit der die einzelnen Hölzer (12, 14) vor der jeweiligen Frässtation (110, 140) jeweils separat fixierbar sind,
wobei vor jeder der Frässtationen (110, 140) Anschlagmittel angeordnet sind, an denen die Hölzer (12, 14) in Vorschubrichtung (202) des Querförderers (212) vor dem Fräsen mit ihren Längskanten zur Anlage gebracht werden und die Stirnkante jedes der Hölzer (12, 14) an der jeweiligen Frässtation (110, 140) an einer Anschlagkante ausgerichtet wird, so dass die Längskante und die Stirnkante der Hölzer (12, 14) unter einem wohldefinierten Winkel zueinander stehen.

8. Vorrichtung nach Anspruch 7, **dadurch gekennzeichnet, dass** in der ersten und in der zweiten Frässtation (110, 140) jeweils ein Fräsaggregat (120, 150) angeordnet ist, mit dem wenigstens zwei Hölzer (12, 14) stirnseitig synchron fräsbar sind.

9. Vorrichtung nach Anspruch 7 oder 8, **dadurch gekennzeichnet, dass** wenigstens eines der Fräsaggregate (120, 150) wenigstens zwei Fräsersätze (122, 124, 152, 154) aufweist, mit denen wenigstens zwei einzelne Hölzer (12, 14) stirnseitig fräsbar sind.

10. Vorrichtung nach einem der Ansprüche 7 bis 9, **dadurch gekennzeichnet, dass** wenigstens eines der Fräsaggregate (120, 150) einen gemeinsamen Antrieb für wenigstens zwei Fräsersätze (122, 124, 152, 154) des jeweiligen Fräsaggregats (120, 150) aufweist.

11. Vorrichtung nach einem der Ansprüche 7 bis 10, **dadurch gekennzeichnet, dass** wenigstens die Mittel (212, 214, 216, 218) zum Vorschub der einzelnen zu verarbeitenden Hölzer (12, 14) als Taktkettenanlage ausgebildet sind.

## Claims

1. Finishing station (100) for a device (200) for the production of wooden, bar or panel-like construction elements assembled at the end face by finger joints,
with at least one first and at least one second milling station (110, 140), which are spaced part from one another respectively in a feed direction (202) and are configured to produce end-face finger-jointed profiles at the two ends of timbers (12, 14) to be joined,
with means (212, 214, 216, 218) for feeding the timbers (12, 14) to be processed in a feed direction (202) at least to the first of the two milling stations (110, 140), transversely to the feed direction (202) between the two milling stations (110, 140) and away from the at least one second milling station (110, 140),
**characterized in that**,
the at least first and the at least second milling station (110, 140) are each set up to form end-face finger-jointed profiles at the respective milling station (110, 140) synchronously and simultaneously on at least two individual timbers (12, 14) aligned parallel to one another in their longitudinal extension (16),
wherein at least one clamping unit (112, 114, 142, 144) is provided with which the individual timbers (12, 14) can each be fixed separately before the respective milling station (110, 140),
wherein stop means are arranged in front of each of the milling stations (110, 140) against which stop means the timbers (12, 14) bear in feed direction (202) of the cross conveyor (212) before milling with their longitudinal edges and the end edge of each of the timbers (12, 14) is aligned with a stop edge at the respective milling station (110, 140) so that the longitudinal edge and the end edge of the timbers (12, 14) are at a well-defined angle to one another.

2. Finishing station according to claim 1, **characterized in that** in the at least first and in the at least second milling station (110, 140) a milling unit (120, 150) is arranged respectively, with which at least two timbers (12, 14) can be milled synchronously at the end face.

3. Finishing station according to claim 1 or 2, **characterized in that** at least one of the milling units (120, 150) has at least two milling cutter sets (122, 124, 152, 154), by which at least two timbers (12, 14) can be milled synchronously at the end face.

4. Finishing station according to claim 3, **characterized in that** at least one of the milling units (120, 150) has a joint drive for at least two milling cutter sets (122, 124, 152, 154) of the respective milling unit (120, 150).

5. Finishing station according to any one of the preceding claims, **characterized in that** an apparatus for applying adhesive to at least one of the two milled finger-jointed profiles of the two timbers (12, 14) is provided at or adjacent to the at least first and/or at least second milling station (110, 140).

6. Milling station (110, 140) for a finishing station according to any one of the preceding claims, **characterized by** a milling unit (120, 150), which is adapted to form end-face finger-jointed profiles synchronously on at least two individual timbers (12, 14) aligned parallel to one another in their longitudinal extension (16),
wherein at least one clamping unit (112, 114, 142, 144) is provided with which the individual timbers (12, 14) can each be fixed separately before the respective milling station (110, 140),
wherein stop means are arranged in front of each of the milling stations (110, 140) against which stop means the timbers (12, 14) bear in feed direction (202) of the cross conveyor (212) before milling with their longitudinal edges and the end edge of each of the timbers (12, 14) is aligned with a stop edge at the respective milling station (110, 140) so that the longitudinal edge and the end edge of the timbers (12, 14) are at a well-defined angle to one another.

7. Device (200) for the production of wooden, bar or panel-like construction elements assembled at the end face by finger joints,
with a finishing station (100) having at least one first and at least one second milling station (110, 140) spaced apart in feed direction (202) and configured to produce end-face finger-jointed profiles to be joined at the two ends of at least one first and at least one second timber (12, 14),
with a pressing station (240) intended for joining and pressing at the end face the individual timbers (12, 14) provided with finger-jointed profiles and
with means (212, 214, 216, 218) for feeding the individual timbers (12, 14) to be processed from an input side (102) via the finishing station (100) to the pressing station (240),
**characterized in that**,
the at least first and the at least second milling station (110, 140) are each set up to form at the respective milling station (110, 140) synchronously and simultaneously at least two individual timbers (12, 14) aligned parallel to one another in their longitudinal extension (16),
wherein at least one clamping unit (112, 114, 142, 144) is provided with which the individual timbers (12, 14) can be fixed separately before the respective milling station (110, 140),
wherein stop means are arranged in front of each of the milling stations (110, 140) against which stop means the timbers (12, 14) bear in feed direction (202) of the cross conveyor (212) before milling with their longitudinal edges and the end edge of each of the timbers (12, 14) is aligned with a stop edge at the respective milling station (110, 140) so that the longitudinal edge and the end edge of the timbers (12, 14) are at a well-defined angle to one another.

8. Device according to claim 7, **characterized in that** in the first and in the second milling station (110, 140) a milling unit (120, 150) is arranged respectively, with which at least two timbers (12, 14) can be milled synchronously at the end face.

9. Device according to claim 7 or 8, **characterized in that** at least one of the milling units (120, 150) has at least two milling cutter sets (122, 124, 152, 154), by which at least two individual timbers (12, 14) can be milled at the end face.

10. Device according to any one of claims 7 to 9, **characterized in that** at least one of the milling units (120, 150) has a joint drive for at least two milling cutter sets (122, 124, 152, 154) of the respective milling unit (120, 150).

11. Device according to any one of claims 7 to 10, **characterized in that** at least the means (212, 214, 216, 218) for feeding the individual timbers (12, 14) to be processed are designed as a timing chain system.

## Revendications

1. Poste de dressage (100) pour un dispositif (200) pour la fabrication d'éléments de construction constitués de bois, en forme de tige ou de plaque, assemblés côté avant par des assemblages à entures multiples,
avec au moins un premier et au moins un second poste de fraisage (110, 140) qui sont espacés l'un de l'autre respectivement dans un sens d'alimentation (202) et sont configurés pour créer des profils à entures multiples côté avant aux deux extrémités de bois (12, 14) à relier,
avec des moyens (212, 214, 216, 218) pour l'alimentation des bois (12, 14) à traiter dans un sens d'alimentation (202) au moins vers le premier des deux postes de fraisage (110, 140), transversalement au sens d'alimentation (202) entre les deux postes de fraisage (110, 140) et loin de l'au moins un second poste de fraisage (110, 140),
**caractérisé en ce que**
le au moins premier et le au moins second poste de fraisage (110, 140) sont mis en place respectivement afin de réaliser au niveau du poste de fraisage respectif (110, 140) de manière synchronisée et simultanée des profils à entures multiples côté avant au niveau d'au moins deux bois (12, 14) individuels orientés avec leur étendue longitudinale (16) parallèlement l'un à l'autre,
dans lequel au moins une unité de serrage (112, 114, 142, 144) est présente, avec laquelle les bois (12, 14) individuels peuvent être fixés respectivement séparément avant le poste de fraisage (110, 140) respectif,
dans lequel des moyens de butée sont agencés avant chacun des postes de fraisage (110, 140), moyens au niveau desquels les bois (12, 14) sont amenés en appui dans le sens d'alimentation (202) du transporteur transversal (212) avant le fraisage avec leurs bords longitudinaux et le bord avant de chacun des bois (12, 14) est orienté au niveau du poste de fraisage (110, 140) respectif au niveau d'un bord de butée, de sorte que le bord longitudinal et le bord avant des bois (12, 14) se situent l'un par rapport à l'autre selon un angle bien défini.

2. Poste de dressage selon la revendication 1, **caractérisé en ce que** dans le au moins premier et dans le au moins second poste de fraisage (110, 140), respectivement un groupe de fraisage (120, 150) est agencé, avec lequel au moins deux bois (12, 14) sont fraisables côté avant de manière synchronisée.

3. Poste de dressage selon la revendication 1 ou 2, **caractérisé en ce qu'**au moins un des groupes de fraisage (120, 150) présente au moins deux jeux de fraise (122, 124, 152, 154) avec lesquels au moins deux bois (12, 14) sont fraisables côté avant de manière synchronisée.

4. Poste de dressage selon la revendication 3, **caractérisé en ce qu'**au moins un des groupes de fraisage (120, 150) présente un entraînement commun pour au moins deux jeux de fraise (122, 124, 152, 154) du groupe de fraisage (120, 150) respectif.

5. Poste de dressage selon l'une quelconque des revendications précédentes, **caractérisé en ce qu'**un dispositif d'application de colle sur au moins un des deux profils à entures multiples fraisés des deux bois (12, 14) est prévu au niveau ou de manière contiguë à l'au moins un premier et/ou au moins second poste de fraisage (110, 140).

6. Poste de fraisage (110, 140) pour un poste de dressage selon l'une quelconque des revendications précédentes, **caractérisé par** un groupe de fraisage (120, 150) qui est conçu afin de former des profils à entures multiples côté avant de manière synchronisée au niveau d'au moins deux bois (12, 14) individuels, orientés avec leur étendue longitudinale (16) parallèlement l'un à l'autre,
dans lequel au moins une unité de serrage (112, 114, 142, 144) est présente, avec laquelle les bois (12, 14) individuels peuvent être fixés respectivement séparément avant le poste de fraisage (110, 140) respectif,
dans lequel des moyens de butée sont agencés avant chacun des postes de fraisage (110, 140), moyens au niveau desquels les bois (12, 14) sont amenés en appui dans le sens d'alimentation (202) du transporteur transversal (212) avant le fraisage avec leurs bords longitudinaux et le bord avant de chacun des bois (12, 14) est orienté au niveau du poste de fraisage (110, 140) respectif au niveau d'un bord de butée, de sorte que le bord longitudinal et le bord avant des bois (12, 14) se situent l'un par rapport à l'autre selon un angle bien défini.

7. Dispositif (200) pour la fabrication d'éléments de construction constitués de bois, en forme de tige ou de plaque, assemblés côté avant par des assemblages à entures multiples,
avec un poste de dressage (100) présentant au moins un premier et au moins un second poste de fraisage (110, 140) espacés l'un de l'autre dans un sens d'alimentation (202) configurés pour créer des profils à entures multiples côté avant à relier aux deux extrémités d'au moins un premier et d'au moins un second bois (12, 14),
avec un poste de pressage (240) destiné à l'assemblage et au pressage côté avant des bois (12, 14) individuels pourvus côté avant de profils à entures multiples et
avec des moyens (212, 214, 216, 218) pour l'alimentation des bois (12, 14) individuels à traiter à partir d'un côté d'entrée (102) via le poste de dressage (100) jusqu'au poste de pressage (240),
**caractérisé en ce que**
le au moins premier et le au moins second poste de fraisage (110, 140) sont mis en place respectivement afin de réaliser au niveau du poste de fraisage respectif (110, 140) de manière synchronisée et simultanée des bois (12, 14) individuels orientés avec leur étendue longitudinale parallèlement l'un à l'autre,
dans lequel au moins une unité de serrage (112, 114, 142, 144) est présente, avec laquelle les bois (12, 14) individuels peuvent être fixés respectivement séparément avant le poste de fraisage (110, 140) respectif,
dans lequel des moyens de butée sont agencés avant chacun des postes de fraisage (110, 140), moyens au niveau desquels les bois (12, 14) sont amenés en appui dans le sens d'alimentation (202) du transporteur transversal (212) avant le fraisage avec leurs bords longitudinaux et le bord avant de chacun des bois (12, 14) est orienté au niveau du poste de fraisage (110, 140) respectif au niveau d'un bord de butée, de sorte que le bord longitudinal et le bord avant des bois (12, 14) se situent l'un par rapport à l'autre selon un angle bien défini.

8. Dispositif selon la revendication 7, **caractérisé en ce que** respectivement un groupe de fraisage (120, 150) est agencé dans le premier et dans le second poste de fraisage (110, 140), groupe avec lequel au moins deux bois (12, 14) sont fraisables côté avant de manière synchronisée.

9. Dispositif selon la revendication 7 ou 8, **caractérisé en ce qu'**au moins un des groupes de fraisage (120, 150) présente au moins deux jeux de fraise (122, 124, 152, 154), avec lesquels au moins deux bois (12, 14) individuels sont fraisables côté avant.

10. Dispositif selon l'une quelconque des revendications 7 à 9, **caractérisé en ce qu'**au moins un des groupes de fraisage (120, 150) présente un entraînement commun pour au moins deux jeux de fraise (122, 124, 152, 154) du groupe de fraisage (120, 150) respectif.

11. Dispositif selon l'une quelconque des revendications 7 à 10, **caractérisé en ce qu'**au moins les moyens (212, 214, 216, 218) pour l'alimentation des bois (12, 14) individuels à traiter sont réalisés comme installation à séquenceur pneumatique.
